# EUROPÄISCHE PATENTSCHRIFT

(11) **EP 0 329 819 B1**
(45) Veröffentlichungstag und Bekanntmachung des Hinweises auf die Patenterteilung: **18.03.1992**
(21) Anmeldenummer: 88113182.5
(22) Anmeldetag: 13.08.1988
(51) Int. Cl.: B65D 77/06

(54) **Verpackungs-Einheit**
Packaging unit
Unité d'emballage

(30) Priorität: 25.02.1988 DE 8802437 U; 26.04.1988 DE 8805513 U; 12.04.1988 DE 8804786 U; 12.04.1988 DE 8804787 U
(43) Veröffentlichungstag der Anmeldung: 30.08.1989
(73) Patentinhaber: Schick, Henning, D-7843 Heitersheim (DE)
(72) Erfinder: Schick, Henning, D-7843 Heitersheim (DE)
(74) Vertreter: Schmitt, Hans, Dipl.-Ing.

(56) Entgegenhaltungen:
- DE-B- 1 146 804
- DE-C- 955 214
- FR-A- 1 199 094
- FR-A- 2 010 363
- FR-A- 2 395 913
- US-A- 3 108 732
- US-A- 4 064 302

## Beschreibung

Die Erfindung betrifft eine Verpackungs-Einheit gemäß dem Oberbegriff von Anspruch 1.

Eine solche Verpackungs-Einheit ist bereits aus der DE-AS 1 146 804 bekannt. Diese vorbekannte Verpackungs-Einheit ist zweischichtig ausgebildet und weist ein Stützteil auf, das aus einer Außenschachtel gebildet und mit einem folienartigen Innenbeutel flächig verklebt ist. Nach dem Aufrichten des Stützteiles wird der an ihm befestigte Innenbeutel an seinen über das Stützteil überstehenden Längsrändern dicht verschweißt. Diese freiliegenden und miteinander verschweißten Längsränder des Innenbeutels können eine besondere Schwachstelle dieser vorbekannte Verpackungs-Einheit bilden. Da ein Auslaufen nur eines Innenbeutels das Aufweichen der Stützteile der benachbarten Behälter zur Folge haben kann, ist diese vorbekannte Verpackungs-Einheit dementsprechend beschädigungsanfällig. Sie ist auch vergleichsweise kompliziert zusammenzubauen, da ihr Innenbeutel erst nachträglich dicht verschweißt werden kann, während er aber gleichzeitig bereits am Stützteil befestigt ist. Zudem kann der Innenbeutel dieser vorbekannten Verpackungs-Einheit nur vollständig und zusammen mit dem Stützteil entsorgt werden, was wegen der anfallenden Abfallmenge vor allem bei gefährlichen Füllmedien zusätzliche Entsorgungsprobleme bereitet.

Auch kennt man bereits eine Verpackungs-Einheit, bei der ein flexibler Innenbehälter in einer Faltschachtel aus Wellpappe angeordnet ist. Dabei besteht der Innenbehälter aus zwei im Tiefziehverfahren hergestellten Kunststoffschalen, die zur Aufnahme des Füllgutes zusammengeschweißt werden und vor dem Befüllen oder nach dem Entleeren, zusammen mit weiteren Kunststoffschalen anderer Innenbehälter, platzsparend ineinander gestülpt und gesteckt werden können.

Ferner ist unter der Bezeichnung "Bag in Box" bereits ein etwa mit Getränken füllbarer Folienbeutel bekannt, der ebenfalls in einer Faltschachtel angeordnet ist. Dieser Folienbeutel wird durch die Faltschachtel in Gebrauchsstellung formstabilisierend abgestützt und zusätzlich beispielsweise beim Transport dieser vorbekannten Verpackungs-Einheit gegen eine Beschädigung geschützt.

Ein wesentlicher Nachteil dieser beiden vorbekannten Verpackungs-Einheiten ist jedoch, daß sie nur vergleichsweise schwierig zu handhaben sind. So ist beispielsweise das Befüllen ihrer weichen, nicht formstabilen oder gar freitragenden Innenbehälter oder -beutel nicht ohne weiteres mit herkömmlichen Füllmaschinen möglich und daher mit einem höheren Aufwand verbunden.

Man hat daher bereits auch eine Verpackungs-Einheit geschaffen, die aus einem äußeren faltbaren Karton sowie einem darin befindlichen Innenbeutel besteht, der aus einem flexiblen Schlauch aus thermogeschweißter Folie gebildet ist und über eine mit einem Verschluß versehene Einfüllöffnung befüllt werden kann (vgl. DE-OS 30 16 466).
Dabei wird die als starres Mundstück ausgebildete Einfüllöffnung des Innenbeutels im Inneren des Kartons von einer Platte abgestützt, die über Kerben in entsprechende an den Innenwänden des Kartons angeordnete Öffnungen eingreift und dadurch fest im Behälterinneren in ihrer Lage gehalten ist. Diese Platte soll nicht nur den Innenbeutel bei der Handhabung dieser vorbekannten Verpackungs-Einheit schützen, sondern auch den Füllvorgang begünstigen und das Befüllen des Innenbeutels erleichtern.

Zum Aufrichten dieser vorbekannten Verpackungs-Einheit muß ihr als Karton ausgebildetes Stützteil jedoch zunächst in seine Form gebracht, zumindest der Boden verschlossen und die Platte mit ihren Kerben im Behälterinneren positionier werden. Dieser Auffaltvorgang gestaltet sich daher noch vergleichsweise umständlich.
Zudem ist nachteilig, daß auch bei dieser vorbekannten Verpackungseinheit das als Karton ausgebildete Stützteil beispielsweise bei flüssigen Füllmedien und Undichtigkeiten des Innenbeutels aufweichen und seine schützende und abstützende Funktion verlieren kann, und zwar nicht nur bei der undichten Verpackungs-Einheit selbst, sondern vielmehr auch bei den beispielsweise auf einem Regal oder in einem größeren Transportbehältnis benachbarten Verpackungs-Einheiten.

Es besteht daher die Aufgabe, eine Verpackungs-Einheit der eingangs erwähnten Art zu schaffen, die in unaufgerichtetem Zustand platzsparend gelagert und transportiert werden kann, die mit geringem Aufwand in ihre Gebrauchsstellung bringbar und vielseitig einsetzbar ist, die gegen äußere Einflüsse und Beschädigungen vergleichsweise unempfindlich sowie leicht zu handhaben ist und die ohne weiteres auch automatisch gefüllt werden kann.

Die erfindungsgemäße Lösung dieser Aufgabe besteht bei der Verpackungs-Einheit der eingangs erwähnten Art darin, daß das Stützteil und der Innenbeutel bis auf die Einfüllöffnung von einem flüssigkeitsdichten sowie bis auf die Einfüllöffnung separat angeordneten Außenbeutel ummantelt ist, daß der Außenbeutel in unaufgerichtetem Zustand über beide an die Deckel- oder Bodenklappen angrenzenden Ränder der Seitenteile jeweils etwa um die Hälfte des in aufgerichtetem Zustand zwischen ihnen liegenden Abstandes übersteht und daß er, sowohl in aufgerichletem als auch in unaufgerichtetem Zustand eng am Stützteil anliegt.

Man kennt zwar bereits einen wasserdichten, faltbaren Behälter für Blumengestecke sowie zum Einpflanzen von Topfblumen, der aus einem zumindest vier Knifflinien oder dgl. aufweisenden Stützteil aus Karton sowie einem das Stützteil umhüllenden dichten Folienbeutel besteht (vgl. DE-OS 24 37 670). Durch Aufrichten des Stützteils wird in dem dichten Folienbeutel ein Vacuum erzeugt, durch das die das Stützteil überhängenden Bereiche des Folienbeutels in das Innere des Stützteils eingezogen werden und einen doppelten Boden bilden.
In aufgerichtetem Zustand bildet das Stützteil sowie der Folienbeutel ein im Querschnitt etwa viereckiges Behältnis, das an seinen Innen- und Außenseiten locker von Folie überzogen ist, das einen doppelten Folien-Boden aufweist und in dessen Innenraum beispielsweise der Wurzelbereich einer kleinen Pflanze oder auch die poröse, schaumartige Steckmasse eines Blumengesteckes Platz findet. Dieser vorbekannte Behälter kann anstelle von Blumentöpfen oder Schalen verwendet werden.
So wird auch bei diesem vorbekannten Behälter das Stützteil beispielsweise gegen von außen einwirkende Feuchtigkeit an seinen Innen- und Außenwänden durch jeweils eine Folienschicht eines allerdings einzigen Folienbeutels geschützt. Aber nicht der Folienbeutel selbst nimmt in seinem Inneren das Füllgut auf, sondern vielmehr erst durch Aufrichten des Stützteils wird dieser derart geformt und abgestützt, daß der Behälter etwa grobes, feuchtes Erdmaterial aufnehmen kann. Dieser vorbekannte Behälter eignet sich daher kaum zum Transport und zur Lagerung beispielsweise von Flüssigkeiten.

Die erfindungsgemäße Verpackungseinheit dagegen besteht aus zwei separaten Beuteln, nämlich einem Innenbeutel sowie einem Außenbeutel. Zwischen den bis auf die Einfüllöffnung flüssigkeitsdicht verschlossenen Beuteln ist das Stützteil angeordnet, das im dichtverschlossenen Außenbeutel in seine Gebrauchsstellung aufgerichtet werden kann und zum Aufrichten und In-Form-bringen mit Knifflinien, Falzungen oder dgl. Verformungshilfen versehen ist.
Der Außenbeutel hat dabei im wesentlichen drei Aufgaben: Zum einen bildet der Außenbeutel eine vom Innenbeutel unabhängigen Leckageschutz, der ein unkontrolliertes Auslaufen beispielsweise eines gefährlichen Füllgutes aus dem Innenbeutel verhindert.
Der Außenbeutel schützt aber auch das Stützteil gegen äußere Einflüsse, beispielsweise gegen ein Aufweichen durch von außen einwirkende Feuchtigkeit.
Der Außenbeutel begünstigt aber auch das Aufrichten des Stützteils. Da der Außenbeutel auch in unaufgerichtetem Zustand des Stützteils eng an diesem anliegt und es ummantelt, läßt sich das Stützteil einfach, bequem und praktisch automatisch aufrichten, wenn die beiden äußeren Verformungshilfen durch leichten Druck aufeinander zu bewegt werden. In unaufgerichtetem Zustand steht der Außenbeutel über beide an die Deckel- oder Bodenklappen angrenzenden Ränder der Seitenteile jeweils etwa um die Hälfte des in aufgerichtetem Zustand zwischen ihnen liegenden Abstandes über, so daß beim Aufrichten durch den sich über diese Ränder spannenden Außenbeutel auch die Deckel- und Bodenklappen sich aufeinander zu bewegen und einen die entsprechende Fläche der Verpackungs-Einheit weitgehend abdeckenden, gut schützenden Deckel oder Boden bilden. Dabei stellt jedes der beiden einander gegenüberliegenden Seitenteile auch eine Seite der Verpackungs-Einheit in ihrer Gebrauchsstellung dar. Während beim Aufrichten die beiden äußeren Verformungshilfen etwa in einer Verschiebeebene aufeinander zu bewegt werden, bewegen sich die Seitenteile voneinander weg, so daß der zum Befüllen der Verpackungs-Einheit notwendige Innenraum entsteht. Sechs Verformungshilfen gewährleisten dabei, daß sich der Außenbeutel gut über Deckel und Boden spannen kann, ohne sich etwa unter Faltenbildung gegenüber dem Stützteil wesentlich zu verschieben.

Durch die Ausgestaltung der erfindungsgemäßen Verpackungs-Einheit mit einem Innen- und einem Außenbeutel und einem dazwischen liegenden Stützteil ist diese etwa auch bei Undichtigkeiten des Innenbeutels noch dicht und daher weitgehend unempfindlich gegen äußere Einflüsse und Beschädigungen. So vermag beispielsweise eine beschädigte, auslaufende Verpackungs-Einheit nicht auch noch benachbarte Verpackungs-Einheiten in Mitleidenschaft zu ziehen und beispielsweise deren aus Karton oder Wellpappe bestehendes Stützteil aufzuweichen, wodurch auch diese benachbarten Verpackungs-Einheiten ihre Standfestigkeit verlieren und nur schwer an einen Kunden verkauft werden könnten. Zudem kann die erfindungsgemäße Verpackungseinheit auch ohne besondere Maßnahmen unter "Reinraum"-Bedingungen verwendet werden, da der den Innenbeutel und das Stützteil umgebende Außenbeutel eine Verunreinigung der Raumluft durch Schwebepartikel weitestgehend verhindert. Dies begünstigt die vielseitige Einsetzbarkeit der erfindungsgemäßen Verpackungseinheit.
Dennoch kann sie auch platzsparend gelagert werden, da beispielsweise erst vor einem Befüllen ihres Innenbeutels das Stützteil innerhalb des Außenbeutels in seine Gebrauchsstellung gebracht und aufgerichtet werden muß. Dabei ist die erfindungsgemäße Verpackungs-Einheit leicht handhabbar, da der Außenbeutel das Aufrichten des Stützteils wesentlich unterstützt. Das mit Deckel- und Bodenklappen versehene Stützteil umhüllt den Innenbeutel praktisch allseitig und schützt ihn gut gegen eine eventuelle Beschädigung. Auch die Einfüllöffnung wird während des Füllvorganges durch das Stützteil abgestützt, so daß die erfindungsgemäße Verpackungs-Einheit praktisch ohne weiteres automatisch befüllt werden kann.

Eine vorteilhafte Ausführung gemäß der Erfindung sieht dabei vor, daß das Stützteil aus festem Material, vorzugsweise aus Wellpappe oder Karton besteht. Eine Verpackungs-Einheit, deren Stützteil insbesondere aus Wellpappe besteht, ist ausreichend standfest und dennoch leicht, mit geringem Aufwand herzustellen und einfach zu handhaben.

Zweckmäßigerweise besteht das Stützteil aus einem einstückigen Materialzuschnitt und hat im Querschnitt die Form eines geschlossenen Polygonzuges. Gerade eine Verpackungs-Einheit, dessen Stützteil einstückig ausgebildet ist und im Querschnitt insbesondere die Form eines geschlossenen Polygonzuges hat, hat eine gute Standfestigkeit und kann mit wenig Aufwand hergestellt werden.

Damit die erfindungsgemäße Verpackungs-Einheit möglichst platzsparend gelagert werden kann, andererseits aber auch ein gutes Füllvermögen bei leichter Handhabbarkeit hat, ist es zweckmäßig, wenn sie in unaufgerichtetem Zustand etwa flach zusammen liegt und im aufgerichtetem Zustand im Querschnitt die Form eines etwa rechtwinkligen Viereckes hat.

Da normalerweise lediglich der Innenbeutel mit dem Füllgut in Berührung kommt, muß beispielsweise bei gefährlichen Füllmedien normalerweise lediglich dieser Beutel als Sonderabfall beseitigt werden. Um dabei den Außenbeutel und das Stützteil bequem vom Innenbeutel trennen zu können, sieht eine einfache und vorteilhafte Ausführung gemäß der Erfindung vor, daß die Verpackungs-Einheit einen Reißfaden oder dgl. Trennstreifen zum Aufreißen des Außenbeutels nach Gebrauch der Verpackungs-Einheit aufweist.

Die Handhabbarkeit der erfindungsgemäßen Verpackungs-Einheit wird noch begünstigt, wenn als Einfüllöffnung ein Einfüllstutzen vorgesehen ist, mit dem sich beispielsweise eine im Inneren des Innenbeutels befindliche Flüssigkeit gut auch wieder ausgießen und entnehmen läßt.
Dabei sieht eine Ausführung gemäß der Erfindung vor, daß der Einfüllstutzen eine Öffnung des Stützteils durchsetzt und zwei Befestigungsflansche zum getrennten Verkleben, Verschweißen oder dgl. Verbinden des Einfüllstutzens mit dem Außen- und Innenbeutel aufweist, und daß die Befestigungsflansche zumindest bereichsweise einen größeren Umfang aufweisen als die zwischen ihnen angeordnete Öffnung des Stützteils. Insbesondere wenn die Befestigungsflansche zumindest bereichsweise einen größeren Umfang aufweisen als die zwischen ihnen angeordnete Öffnung des Stützteils, wird der die Öffnung des Stützteils durchsetzende Einfüllstutzen von diesem beispielsweise auch während eines automatischen Füllvorganges abgestützt und in seiner Lage gehalten. Damit ein Lösen eines der Beutel vom Einfüllstutzen nicht gleichzeitig auch die Undichtigkeit des jeweils anderen Beutels zur Folge hat, sollten der Außen- und Innenbeutel jeweils über einen separaten Befestigungsflansch mit dem Einfüllstutzen verbunden sein.
Dabei ist es vorteilhaft, wenn der Einfüllstutzen ein Stutzenrohr sowie einen Stutzenring aufweist, wenn das Stutzenrohr an einem seiner beiden Endbereiche den Befestigungsflansch zum Verbinden mit dem Innenbeutel aufweist und der Stutzenring als Befestigungsflansch für den Außenbeutel vorgesehen ist und wenn der Stutzenring auf das Stutzenrohr flüssigkeitsdicht aufsteckbar und mit diesem verbindbar oder verrastbar ist. Mit Hilfe einer solchen Ausführung kann ein flüssigkeitsdichtes Füll- und Entleersystem geschaffen werden, das mit allen herkömmlichen Verschlüssen und Ablaßhähnen kombinierbar ist. Dabei hat der zweiteilige Einfüllstutzen den Vorteil, daß seine beiden Befestigungsflansche zur Sicherheit gegen ein Auslaufen des Füllgutes jeweils mit einem der am Einfüllstutzen zusammengeführten Beutel verschweißt oder dgl. verbunden werden kann.

Um ein leichtes und unbeabsichtigtes Lösen der Beutel vom Einfüllstutzen zu verhindern, ist es vorteilhaft, wenn der Innen- und der Außenbeutel mit den entgegen der Einfüllrichtung nach außen weisenden Flanschflächen der Befestigungsflansche verbunden sind.

Durch seine Deckel- und Bodenklappen hat die erfindungsgemäße Verpackungs-Einheit eine gute Standfestigkeit. Diese Standfestigkeit und die Handhabbarkeit der erfindungsgemäßen Verpackungs-Einheit wird noch weiter begünstigt, wenn sie in aufgerichtetem Zustand mittels wenigstens eines Klebebandes fixierbar ist.

Eine einfache und vorteilhafte Ausführung gemäß der Erfindung sieht vor, daß zwei gegenüberliegende Eckbereiche des Außenbeutels mittels des Klebebandes zu einem Tragegriff verbindbar sind. Eine solche Ausführung läßt sich auch bei großem Fassungsvermögen ihres Innenbeutels und einem entsprechend hohen Gewicht beispielsweise noch bequem transportieren.
Zweckmäßigerweise sind dabei die beiden zu einem Tragegriff verbundenen Eckbereiche des Außenbeutels durch eine Materialeinlage des Stützteils verstärkt.

Vorteilhaft ist es, wenn die beiden zu einem Tragegriff verbundenen Eckbereiche des Außenbeutels jeweils durch ein Eckteil verstärkt sind, wenn jedes dieser Eckteile mit zwei benachbarten, zwischen den Verformungshilfen der Seitenteile angeordneten Seitenstreifen verbunden ist, wenn die Eckteile jeweils etwa mittig über eine koaxial zu der die beiden Seitenteile verbindenden, in unaufgerichtetem Zustand des Stützteils äußeren Verformungshilfe verlaufenden Verformungshilfe faltbar sind, und wenn der äußere Umriß jedes Eckteils durch ein rechtwinkliges, dem entsprechenden Eckbereich des Außenbeutels formangepaßtes Dreieck begrenzt ist, dessen Hypotenuse an die dem Eckteil benachbarten Seitenstreifen angrenzt.

Die Eckteile decken den zwischen den Seitenstreifen und den Boden- oder Deckelklappen gebildeten Spalt schützend ab. Da die Eckteile mit ihren Spitzen in den Eckbereichen des Außenbeutels liegen, wird auch das Aufrichten des Stützteils in eine Gebrauchsstellung begünstigt. Denn nach Aufrichten des Stützteils und nachdem sich der Außenbeutel über die Deckel- oder Bodenklappen spannt, ragen lediglich die durch die Eckteile verstärkten Bereiche des Außenbeutels nach oben. Legt man diese an den entsprechenden Boden oder Deckel an und verbindet die benachbarten Eckbereiche mit Hilfe des Klebebandes, so können diese Eckbereiche und ihr Klebeband hintergriffen und als Tragegriff verwendet werden. Durch das Verbinden der Eckbereiche zu einem Tragegriff ist gleichzeitig aber auch die erfindungsgemäße Verpackungs-Einheit in ihrer Gebrauchsstellung gehalten. Jedes Eckteil solle jedoch in seiner äußeren Form nicht über den Umriß eines rechtwinkligen Dreieckes hinausgehen, dessen Hypotenuse an die entsprechenden Seitenstreifen des Eckteils angrenzt, da andernfalls das Stützteil mit seinem Eckteil in diesem Bereich größer wäre als der Außenbeutel, was das Aufrichten des Stützteils im Außenbeutel behindern könnte.

Die Boden- oder Deckelklappen decken nahezu die gesamte, als Boden oder Deckel ausgebildete Fläche der erfindungsgemäßen Verpackungs-Einheit ab und schützen entsprechend gut den Innenbeutel gegen äußere Beschädigungen, wenn jede Boden- oder Deckelklappe etwa die Breite des angrenzenden Seitenteiles aufweist und seine Höhe etwa dem Abstand zwischen den das Seitenteil begrenzenden Verformungshilfen und den benachbarten, in unaufgerichtetem Zustand äußeren Verformungshilfen entspricht.

Die vielseitige Einsetzbarkeit der erfindungsgemäßen Verpackungs-Einheit wird noch begünstigt, wenn sie aus durch Wärmebehandlung sterilisierbaren Materialien besteht.

Nachstehend wird die Erfindung anhand eines vorteilhaften Ausführungsbeispiels in Verbindung mit den Zeichnungen noch näher erläutert.

Es zeigt:
- Fig. 1: eine Verpackungs-Einheit in unaufgerichtetem Zustand mit ihrem Innenbeutel, dem Stützteil sowie dem separaten Außenbeutel,
- Fig. 2: das Stützteil der Verpackungs-Einheit aus Fig. 1 in nur teilweise aufgerichtetem Zustand in einer Querschnittsdarstellung,
- Fig. 3: die Verpackungs-Einheit aus Fig. 1 in einem Längsschnitt in Schnittebene III-III aus Fig. 1,
- Fig. 4: die Verpackungs-Einheit aus Fig. 1 in unaufgerichtetem, flachem Zustand in einem Querschnitt in Schnittebene IV-IV aus Fig. 1,
- Fig. 5: die Verpackungs-Einheit aus Fig. 1 in aufgerichtetem Zustand in einer perspektivischen Darstellung und
- Fig. 6: einen Einfüllstutzen für eine erfindungsgemäße Verpackungs-Einheit in einem Längsschnitt.

Fig. 1 zeigt eine Verpackungs-Einheit 1 in einem unaufgerichtetem, flachem Zustand. Die Verpackungs-Einheit 1 besteht im wesentlichen aus einem in seinem Inneren das Füllgut aufnehmenden Innenbeutel 2, einem den Innenbeutel umgebenden Stützteil 3 sowie einem seinerseits den Innenbeutel 2 und das Stützteil 3 ummantelnden Außenbeutel 4. Dabei sind der Innenbeutel 2 sowie der Außenbeutel 4 bis auf eine Einfüllöffnung 5 flüssigkeitsdicht verschlossen; diese Einfüllöffnung 5 kann nach dem Füllvorgang mit Hilfe eines hier nicht dargestellten Verschlusses verschlossen werden.

Aus Fig. 1 bis 4 wird deutlich, daß das Stützteil 3 in unaufgerichtetem Zustand aus zwei übereinanderliegenden Materiallagen 6 besteht. Wie Fig. 2 zeigt, bildet dabei das Stützteil 3 im Querschnitt einen geschlossenen Polygonzug. Über Verformungshilfen kann das Stützteil in seine Gebrauchsstellung aufgerichtet werden. Sechs dieser Verformungshilfen, die in Fig. 1 mit 7 bezeichnet sind, sind etwa parallel zueinander angeordnet. Dabei sind die beiden äußeren Verformungshilfen 7a in unaufgerichtetem Zustand gefaltet (vgl. Fig. 2, 4) und verbinden die übereinanderliegenden Materiallagen 6. Die beiden zwischen den äußeren Verformungshilfen 7a angeordneten Verformungshilfen 7b jeder Materiallage 6 begrenzen zwischen sich jeweils ein Seitenteil 8, das in Gebrauchsstellung der Verpackungs-Einheit 1 eine ihrer Seiten bildet.
An seinen beiden anderen Rändern ist jedes Seitenteil 8 mit einer in unaufgerichtetem Zustand nach außen abstehnden Deckel- oder Bodenklappe 9, 10 verbunden. Jede äußere Verformungshilfen 7a begrenzt zwischen sich und der benachbarte Verformungshilfen 7b jeder Materiallage 6 einen Seitenstreifen 11. Weist die erfindungsgemäße VerpackungsEinheit 1 im Querschnitt etwa die Form eines rechtwinkligen Viereckes auf (vgl. Fig. 5), so bilden zwei an einer der beiden äußeren Verformungshilfen 7a aneinander grenzende Seitenstreifen 11 jeweils eine andere Seite der erfindungsgemäßen Verpackungs-Einheit 1.

Wie Fig. 1 zeigt, sind jeweils die beiden aneinander grenzenden Seitenstreifen 11 mit einem oberen und einem unteren Eckteil 12 verbunden. Jedes dieser Eckteile ist in Fig. 1 als etwa rechtwinkliges Dreieck ausgebildet und über eine Verlängerung der entsprechenden äußeren Verformungshilfe 7a faltbar. Diese Verlängerung stellt eine koaxial zu der äußeren Verformungshilfe verlaufende Verformungshilfe 13 des entsprechenden Eckteils 12 dar. Da auch diese Verformungshilfe 13 und mit ihr das entsprechende Eckteil 12 in unaufgerichtetem Zustand der Verpackungs-Einheit gefaltet ist, ist in Fig. 1 jedes mit seiner Spitze in einem Eckbereich des Außenbeutels 4 angeordnete Eckteil 12 nur zur Hälfte zu sehen, während die andere Hälfte in der unteren, hier nicht sichtbaren, Materiallage 6 enthalten ist, die praktisch den gleichen Umriß wie die obere, in Fig. 1 sichtbare, Materiallage 6 aufweist.

Da der aus einem hier durchsichtigen Folienbeutel bestehende Außenbeutel 4 kaum größere Abmessungen als das Stützteil 3 aufweist und dieses entsprechend eng ummantelt, ist lediglich ein leichter Druck auf die beiden äußeren Verformungshilfen 7a notwendig, um das Stützteil 3 aufzurichten und mit ihm die Verpackungs-Einheit in ihre Gebrauchsstellung zu bringen.
Bewegt man durch Druck auf die beiden äußeren Verformungshilfen 7a diese in einerzu den Seitenteilen 8 etwa parallelen Verschiebeebene aufeinander zu, so bewegen sich die beiden einander gegenüberliegenden Seitenteile 8 zunehmend von einander weg. Es entsteht der zum Befüllen der VerpackungsEinheit 1 notwendige Innenraum.
Fig. 2 zeigt das Stützteil der Verpackungs-Einheit 1 in einem Querschnitt in nur teilweise aufgerichtetem Zustand. Deutlich zu erkennen sind die beiden äußeren bereits aufeinander zu bewegten Verformungshilfen 7a sowie die sich bereits mit Abstand gegenüberliegenden Seitenteile 8, die durch die zwischen den beiden äußeren Verformungshilfen 7a angeordneten Verformungshilfen 7b begrenzt werden.
Da der Außenbeute in unaufgerichtetem Zustand über die in Fig. 1 oberen und unteren an die Deckel- oder Bodenklappen 9, 10 angrenzenden Ränder 14 der Seitenteile 8 jeweils etwa um die Hälfte des in aufgerichtetem Zustand zwischen ihnen liegenden Abstandes übersteht, spannt sich beim Aufrichten des Stützteils 3 der Außenbeutel 4 über die Ränder 14 und bewegt dabei die Deckel- und Bodenklappen 9, 10 beider Materiallagen 6 praktisch automatisch aufeinander zu, bis die einander gegenüberliegenden Klappen 9, 10 in Gebrauchsstellung der Verpackungs-Einheit 1 etwa in einer Ebene liegen und zusammen einen die entsprechende Fläche der Verpackungs-Einheit 1 weitgehend abdeckenden, gut schützenden Deckel oder Boden bilden. Nach Aufrichten des Stützteils 3 ragen lediglich die an ihren Verformungshilfen 13 auseinandergefalteten Eckteile 12 nach oben, und können jeweils über eine zwischen dem Eckteil 12 und den entsprechenden Seitenteilen 8 angeordnete Verformungshilfe an den Deckel oder Boden angelegt werden. Verbindet man die am Deckel oder Boden der Verpackungs-Einheit 1 einander gegenüberliegenden Eckteile 12 mit einem Klebeband 16 (vgl. Fig. 5), so wird die Verpackungs-Einheit 1 sicher in ihrer Gebrauchsstellung gehalten.

In Fig. 3 ist die Verpackungs-Einheit 1 aus Fig. 1 in einem Längsschnitt in Schnittebene III-III aus Fig. 1 schematisch dargestellt. Deutlich zu erkennen sind die beiden übereinanderliegenden Materiallagen 6 des hier aus Wellpappe bestehenden Stützteils 3. Zwischen den beiden Materiallagen der auch hier unaufgerichtet dargestellten Verpackungs-Einheit 1 ist der in seinem Inneren das Füllgut aufnehmende Innenbeutel 2 angeordnet. Das Stützteil 3 wird zusammen mit dem Innenbeutel 2 durch einen - wie Fig. 3 zeigt - separaten Außenbeutel 4 eng ummantelt. Aus Fig. 3 wird deutlich, daß sowohl der Innen- als auch der Außenbeutel 2, 4 bis auf die in Fig. 3 nicht dargestellte Einfüllöffnung 5 flüssigkeitsdicht verschlossen sind.
Um die Verpackungs-Einheit 1 möglichst gut zu stabilisieren und abzustützen, sind die hier ebenfalls nicht dargestellten Wellen des aus Wellpappe bestehenden Stützteils 3 etwa parallel zu den Verformungshilfen der Verpackungs-Einheit 1 angeordnet und verlaufen etwa in vertikaler Richtung vom Boden zum Deckel.
Um die vielseitige Einsetzbarkeit der erfindungsgemäßen Verpackungs-Einheit 1 zu begünstigen, ist es vorteilhaft, wenn auch der Innenbeutel 2 sowie der Außenbeutel 4 aus durch Wärmebehandlung sterilisierbaren Materialien besteht.

In Fig. 4 ist die Verpackungs-Einheit 1 aus Fig. 1 und 3 in unaufgerichtetem Zustand in einem Querschnitt in Schnittebene IV-IV aus Fig. 1 dargestellt. Deutlich zu erkennen ist, wie flach die Verpackungs-Einheit 1 in unaufgerichtetem Zustand zusammenliegt und entsprechend platzsparend gelagert werden kann.

Fig. 5 zeigt die Verpackungs-Einheit 1 aus Fig. 1 in aufgerichtetem Zustand in einer perspektivischen Darstellung. Dabei hat die Verpackungs-Einheit 1 in aufgerichtetem Zustand im Querschnitt die Form eines etwa rechtwinkligen Viereckes.
In Fig. 5 sind die am Deckel oder Boden der Verpackungs-Einheit 1 gegenüberliegenden beiden Eckbereiche des Außenbeutels 4 mittels des Klebebandes 16 zu einem Tragegriff verbunden. Da die Eckbereiche des Außenbeutels jeweils durch eines der Eckteile 12 des Stützteils 3 verstärkt sind, kann auch eine schwer befüllte Verpackungs-Einheit 1 an diesen Eckbereichen des Außenbeutels 4 sicher gehalten und transportiert werden. In Fig. 5 weisen die Eckteile 12 etwa die Form eines rechtwinkligen Dreieckes auf, dessen Spitze in der entsprechenden Ecke des Außenbeutels angeordnet und dessen Hypotenuse mit den angrenzenden Seitenstreifen 11 verbunden ist. Um den durch die miteinander verbundenen Eckbereiche gebildeten Tragegriff möglichst griffgünstig zu gestalten, kann es vorteilhaft sein, wenn die freien Ränder 17 jedes Eckteiles 12, die die Schenkel der Dreiecksform des Eckteils 12 bilden, beispielsweise nach innen eingebuchtet sind. Dabei sollte jedoch der äußere Umriß jedes Eckteiles 12 nicht über die Form eines solchen rechtwinkligen, dem entsprechenden Eckbereich des Außenbeutels 4 formangepaßtes Dreieck hinausgehen, dessen Hypotenuse an die dem Eckteil 12 benachbarten Seitenstreifen 11 angrenzt.

Fig. 1 ist zu entnehmen, daß jede Deckel- oder Bodenklappe 9, 10 etwa die Breite b des angrenzenden Seitenteiles 8 aufweist und seine Höhe h etwa dem Abstand zwischen den das Seitenteil 8 begrenzenden Verformungshilfen 7b und den benachbarten, in unaufgerichtetem Zustand äußeren Verformungshilfen 7a entspricht. Wie Fig. 5 zeigt, decken dadurch die Deckel- und Bodenklappen 9, 10 die entsprechende Fläche der Verpackungs-Einheit 1 nahezu vollständig ab. Durch die an den Deckel und den Boden der Verpackungs-Einheit 1 angelegten Eckteile 12 wird auch der zwischen den Deckel- und Bodenklappen 9, 10 sowie den benachbarten Seitenstreifen 11 beim Aufrichten des Stützteils 3 entstehende Spalt abgedeckt.
In aufgerichtetem Zustand bilden die Seitenteile 8 jeweils eine von zwei einander gegenüberliegenden Seiten der Verpackungs-Einheit 1, während jeweils die an eine in Gebrauchsstellung aufgefaltet Verformungshilfe 7a angrenzenden Seitenstreifen 11 eine der beiden anderen, einander gegenüberliegenden Seiten der Verpackungs-Einheit 1 bilden.

Durch die zwei einander gegenüberliegende Eckbereiche des Außenbeutels 4 zu einem Tragegriff verbindenden und die Verpackungs-Einheit 1 in ihrer Gebrauchsstellung haltenden Klebebänder 16 können die Eckteile 12 derart an den Boden und Deckel angelegt werden, daß die Verpackungs-Einheit 1 eine gute Stabilität und Standfestigkeit aufweist.
Wird die Verpackungseinheit 1 beispielsweise mit gefährlichen Füllmedien befüllt, so muß normalerweise nach dem Entleeren lediglich der Innenbeutel 2 als Sonderabfall versorgt werden. Um dabei den Innenbeutel 2 leicht vom Stützteil 3 sowie dem Außenbeutel 4 trennen zu können, kann die Verpackungs-Einheit 1 einen hier nicht dargestellten Reißfaden oder dgl. Trennstreifen zum Aufreißen des Außenbeutels nach Gebrauch der Verpackungs-Einheit 1 aufweisen. Dieser Reißfaden kann beispielsweise im oberen Bereich der Verpackungs-Einheit 1 entlang der den Deckel begrenzenden Kanten, Ränder 14 oder Verformungshilfen 15 angeordnet sein.

Wie Fig. 5 zeigt, ist die Einfüllöffnung 5 der Verpackungs-Einheit 1 als Einfüllstutzen 18 ausgebildet. Dieser Einfüllstutzen 18 ist in einem Längsschnitt in Fig. 6 dargestellt.
Wie Fig. 6 zeigt, besteht der Einfüllstutzen 18 im wesentlichen aus einem Stutzenrohr 19 sowie einem Stutzenring 20. Dabei weist das Stutzenrohr an seinem in das Innere der Verpackungseinheit 1 weisenden Eckbereich einen Befestigungsflansch 21 zum Verbinden mit dem Innenbeutel 2 auf, während der Stutzenring zum getrennten Verkleben, Verschweißen oder dgl. Verbinden des Einfüllstutzens 18 mit dem Außen- und Innenbeutel 4, 2 als Befestigungsflansch für den Außenbeutel 4 vorgesehen ist. Der Stutzenring 20 kann auf das Stutzenrohr 19 flüssigkeitsdicht aufgesteckt und mit diesem verbunden werden, beispielsweise über am Stutzenrohr 19 vorgesehene Rastwülste 22 oder durch eine Schraubverbindung. Der Einfüllstutzen 18 kann aber auch einstückig mit zwei Befestigungsflanschen ausgebildet sein.

Das Stützteil 3 weist im Bereich des Einfüllstutzens 18 eine Öffnung 23 auf, die vom Stutzenrohr 19 durchsetzt wird. Der Befestigungsflansch 21 sowie der als separater Befestigungsflansch ausgebildete Stutzenring 20 weisen zumindest bereichsweise einen größeren Umfang auf als die zwischen ihnen angeordnete Öffnung 23 des Stützteils 3. Trotz der in ihrer Form nachgiebigen Außen- und Innenbeutel 4, 2 wird der Einfüllstutzen 18 dennoch gut vom Stützteil 3 abgestützt, so daß auch ein weitgehend automatisches Befüllen der Verpackungs-Einheit 1 praktisch ohne weiteres möglich ist.
Durch das separate Verschweißen oder dgl. Verbinden des Innenbeutels 2 sowie des Außenbeutels 4 mit dem Einfüllstutzen 18 bietet dieser eine gewisse Sicherheit gegen ein unbeabsichtigtes Auslaufen der Verpackungs-Einheit 1, falls einer der die Beutel 2, 4 mit dem Einfüllstutzen 18 verbindenden und in Fig. 6 mit 24 bezeichneten Schweißnähte beschädigt sein sollte. Nach dem Zusammenfügen des Einfüllstutzens 18 mit den übrigen Teilen der Verpackungs-Einheit 1 erhält man ein weitgehend flüssigkeitsdichtes Füll- und Entleersystem, das mit allen herkömmlichen Verschlüssen und Ablaßhähnen kombinierbar ist.

Insgesamt kann die erfindungsgemäße Verpackungs-Einheit in unaufgerichtetem, flachen Zustand platzsparend gelagert und transportiert werden. Sie läßt sich schnell und mit geringem Aufwand in ihre Gebrauchsstellung bringen und ist vielseitig einsetzbar. In aufgerichtetem Zustand bildet sie eine freitragende, formstabile, stapelbare und auch weitgehend automatisch leicht befüllbare Verpackungs-Einheit, die durch ihren kaum dehnbaren Außenbeutel 4 leicht zu handhaben und auch gegen äußere Einflüsse und Beschädigungen vergleichsweise unempfindlich ist. Ihr Außenbeutel 4 begünstigt nicht nur den Aufrichtvorgang des faltbaren Stützteils 3, sondern stellt darüber hinaus auch einen guten Leckage- und Feuchtigkeitsschutz für den Innenbeutel 2 bzw. das Stützteil 3 dar.

## Patentansprüche

1. Verpackungs-Einheit für insbesondere pastöse oder flüssige Füllmedien mit einem bis auf eine Einfüllöffnung flüssigkeitsdicht geschlossenen, das Füllgut aufnehmenden Innenbeutel, der von einem mit Verformungshilfen, zum Beispiel mit Knifflinien oder Falzungen versehenen und dadurch aufrichtbaren stützteil umgeben ist, welches in unaufgerichtetem Zustand der Verpackungs-Einheit zwei übereinander liegende Materiallagen und sechs etwa parallel zueinander angeordnete Verformungshilfen aufweist, von denen die beiden äußeren Verformungshilfen in unaufgerichtetem Zustand gefaltet sind und die übereinander liegenden Materiallagen verbinden, während die beiden zwischen den äußeren Verformungshilfen angeordneten Verformungshilfen jeder Materiallage Seitenteile begrenzen, von denen jedes Seitenteil an seinen beiden anderen Rändern mit einer in unaufgerichtetem Zustand nach außen abstehenden Deckel- oder Bodenklappe verbunden ist, wobei die Verpackungs-Einheit einen Verschluß zum Verschließen der Einfüllöffnung aufweist, **dadurch gekennzeichnet****,** daß das stützteil (3) und der Innenbeutel (2) bis auf die Einfüllöffnung (5) von einem flüssigkeitsdichten sowie bis auf die Einfüllöffnung (5) separat angeordneten Außenbeutel (4) ummantelt ist, daß der Außenbeutel (4) in unaufgerichtetem Zustand über beide an die Deckel- oder Bodenklappen (9, 10) angrenzenden Ränder (14) der Seitenteile (8) jeweils etwa um die Hälfte des in aufgerichtetem Zustand zwischen ihnen liegenden Abstandes übersteht und daß er (4), sowohl in unaufgerichtetem als auch in aufgerichtetem Zustand eng am Stützteil (3) anliegt.

2. Verpackungs-Einheit nach Anspruch 1, dadurch gekennzeichnet, daß das Stützteil (3) aus festem Material, vorzugsweise aus Wellpappe oder karton besteht.

3. Verpackungs-Einheit nach Anspruch 1 oder 2, dadurch gekennzeichnet, daß das Stützteil (3) aus einem einstückigen Materialzuschnitt besteht und im Querschnitt die Form eines geschlossenen Polygonzuges hat.

4. Verpackungs-Einheit nach einem oder mehreren der Ansprüche 1 bis 3, dadurch gekennzeichnet, daß die Verpackungs-Einheit (1) in unaufgerichtetem Zustand etwa flach zusammenliegt und im aufgerichteten Zustand im Querschnitt die Form eines etwa rechtwinkligen Viereckes hat.

5. Verpackungs-Einheit nach einem oder mehreren der Ansprüche 1 bis 4, dadurch gekennzeichnet, daß die Verpackungs-Einheit (1) einen Reißfaden oder dgl. Trennstreifen zum Aufreißen des Außenbeutels (4) nach Gebrauch der Verpackungs-Einheit (1) aufweist.

6. Verpackungs-Einheit nach einem oder mehreren der Ansprüche 1 bis 5, dadurch gekennzeichnet, daß als Einfüllöffnung (5) ein Einfüllstutzen (18) vorgesehen ist.

7. Verpackungs-Einheit nach Anspruch 6, dadurch gekennzeichnet, daß der Einfüllstutzen (18) eine Öffnung des Stützteils (3) durchsetzt und zwei Befestigungsflansche (20, 21) zum getrennten Verkleben, Verschweißen oder dgl. Verbinden des Einfüllstutzens (18) mit dem Außen- und Innenbeutel (4, 2) aufweist, und daß die Befestigungsflansche (20, 21) zumindest bereichsweise einen größeren Umfang aufweisen als die zwischen ihnen angeordnete Öffnung (23) des Stützteils (3).

8. Verpackungs-Einheit nach Anspruch 6 oder 7, dadurch gekennzeichnet, daß der Einfüllstutzen ein Stutzenrohr (19) sowie einen Stutzenring (20) aufweist, daß das Stutzenrohr (19) an einem seiner beiden Endbereiche den Befestigungsflansch (21) zum Verbinden mit dem Innenbeutel (2) aufweist und der Stutzenring (20) als Befestigungsflansch für den Außenbeutel (4) vorgesehen ist, und daß der Stutzenring (20) auf das Stutzenrohr (19) flüssigkeitsdicht aufsteckbar und mit diesem verbindbar oder verrastbar ist.

9. Verpackungs-Einheit nach Anspruch 7 oder 8, dadurch gekennzeichnet, daß der Innen- und der Außenbeutel (2, 4) mit den entgegen der Einfüllrichtung (Pf 1) nach außen weisenden Flanschflächen der Befestigungsflansche (20, 21) verbunden sind.

10. Verpackungs-Einheit nach einem oder mehreren der Ansprüche 1 bis 9, dadurch gekennzeichnet, daß die Verpackungs-Einheit in aufgerichtetem Zustand mittels wenigstens eines Klebebandes (16) fixierbar ist.

11. Verpackungs-Einheit nach einem oder mehreren der Ansprüche 1 bis 10, dadurch gekennzeichnet, daß zwei gegenüberliegende Eckbereiche des Außenbeutels (4) mittels des Klebebandes (16) zu einem Tragegriff verbindbar sind.

12. Verpackungs-Einheit nach Anspruch 11, dadurch gekennzeichnet, daß die beiden zu einem Tragegriff verbundenen Eckbereiche des Außenbeutels (4) durch eine Materialeinlage des Stützteils (3) verstärkt sind.

13. Verpackungs-Einheit nach Anspruch 11 oder 12, dadurch gekennzeichnet, daß die beiden zu einem Tragegriff verbundenen Eckbereiche des Außenbeutels (4) jeweils durch ein Eckteil (12) verstärkt sind, daß jedes dieser Eckteile (12) mit zwei benachbarten, zwischen den Verformungshilfen (7b) der Seitenteile (8) angeordneten Seitenstreifen (11) verbunden ist, daß die Eckteile (12) jeweils etwa mittig über eine koaxial zu der die beiden Materiallagen verbindenden, in unaufgerichtetem Zustand des Stützteils äußeren Verformungshilfe (7a) verlaufenden Verformungshilfe (13) faltbar sind, und daß der äußere Umriß jedes Eckteils (12) durch ein rechtwinkliges, dem entsprechenden Eckbereich des Außenbeutels (4) formangepaßtes Dreieck begrenzt ist, dessen Hypotenuse an die dem Eckteil (12) benachbarten Seitenstreifen (11) angrenzt.

14. Verpackungs-Einheit nach einem oder mehreren der Ansprüche 1 bis 13, dadurch gekennzeichnet, daß jede Boden- oder Deckelklappe (10, 9) etwa die Breite (b) des angrenzenden Seitenteiles (8) aufweist und seine Höhe (h) etwa dem Abstand zwischen den das Seitenteil (8) begrenzenden Verformungshilfe (7b) und den benachbarten, in unaufgerichtetem Zustand äußeren Verformungshilfen (7a) entspricht.

15. Verpackungs-Einheit nach einem oder mehreren der Ansprüche 1 bis 14, dadurch gekennzeichnet, daß die Verpackungs-Einheit (1) aus durch Wärmebehandlung sterilisierbaren Materialien besteht.

## Claims

1. A packaging unit particularly for pasty or liquid filling media, including an inner bag to contain the filling, the inner bag being closed fluid-tight except for a filler inlet and being surrounded by a support part which is provided with forming aids, e g. with crease lines or folds and is thereby adapted to be erected, in the unerected condition of the packaging unit the support part having two superposed plies of material and six forming aids arranged approximately parallel to one another, of which the two outer forming aids are folded in the unerected condition and join the superposed plies of material, while the two forming aids of each ply of material which are intermediate the outer forming aids border side parts, of which each side part at the two other edges thereof is joined to a cover flap or bottom flap projecting outwardly in the unerected condition, the packaging unit having a closure to close the filler inlet, characterized in that the support part (3) and inner bag (2) except for the filler inlet (5) are sheathed by a fluid-tight outer bag (4) arranged separately except for the filler inlet (5), that in the unerected condition the outer bag (4) projects over both of those edges (14) of the side parts (8) which are contiguous to the cover flaps or bottom flaps (9, 10), such projection in each case extending about half the distance intermediate said side parts in the erected condition and that in the unerected as well as in the erected condition said outer bag (4) lies closely against the support part (3).

2. A packaging unit as claimed in claim 1, characterized in that the support part (3) consists of sturdy material, preferably of corrugated board or cardboard.

3. A packaging unit as claimed in claim 1 or claim 2, characterized in that the support part (3) consists of a one-piece blank of material and in cross section has the shape of a closed polyline.

4. A packaging unit as claimed in any one or more of claims 1 to 3, characterized in that in the unerected condition the packaging unit (1) rests together more or less flat and in the erected condition has in cross section the shape of an approximately right-angled qradrilateral.

5. A packaging unit as claimed in any one or more of claims 1 to 4, characterized in that the packaging unit (1) has a tear thread or similar rip strip for tearing open the outer bag (4) after use of the packaging unit (1).

6. A packaging unit as claimed in any one or more of claims 1 to 5, characterized in that a filler neck (18) is provided as the filler inlet (5).

7. A packaging unit as claimed in claim 6, characterized in that the filler neck (18) traverses an opening of the support part (3) and has two fixing flanges (20, 21) for separately adhesively securing, welding or similarly joining the filler neck (18) to the outer bag and inner bag (4, 2), and that the fixing flanges (23, 21) have a larger periphery, at least in areas, than the intermediate opening (23) of the support part (3).

8. A packaging unit as claimed in claim 6 or claim 7, characterized in that the filler neck has a tube (19) and a ring (20), that at one of the two end zones of the tube (19) the latter has the fixing flange (21) for being joined to the inner bag (2) and the ring (20) is provided as the fixing flange for the outer bag (4), and that the ring (20) is adapted to be slipped onto the tube (19) in a fluid-tight manner and is connectable or lockable therewith.

9. A packaging unit as claimed in claim 7 or claim 8, characterized in that inner bag and outer bag (2, 4) are connected to those flange faces of the fixing flanges (20, 21) which point outwardly counter to the direction of filling (Pf 1).

10. A packaging unit as claimed in any one or more of claims 1 to 9, characterized in that in the erected condition the packaging unit is fixable by means of at least one adhesive tape (16).

11. A packaging unit as claimed in any one or more of claims 1 to 10, characterized in that two opposed corner areas of the outer bag (4) are connectable by means of the adhesive tape (16) to form a carrier handle.

12. A packaging unit as claimed in claim 11, characterized in that the two corner areas of the outer bag (4) which are connected to form a carrier handle are reinforced by a material lining of the support part (3).

13. A packaging unit as claimed in claim 11 or claim 12, characterized in that the two corner areas of the outer bag (4) which are connected to form a carrier handle are in each case reinforced by a corner part (12), that each of said corner parts (12) is connected to two adjacent side strips (11) arranged between the forming aids (7b) of the side parts (8), that the corner parts (12) are in each case foldable approximately centrally over a forming aid (13) running coaxially to the forming aid (7a) which connects the two plies of material and is external in the unerected condition of the support part, and that the outer contour of each corner part (12) is defined by a right-angled triangle adapted in shape to the corresponding corner area of the outer bag (4), the hypotenuse thereof being contiguous to the side strips (11) adjacent to the corner part (12).

14. A packaging unit as claimed in any one or more of claims 1 to 13, characterized in that each bottom flap or cover flap (10, 9) has approximately the width (b) of the contiguous side part (R) and the height (h) thereof corresponds approximately to the distance between the forming aids (7b) bordering the side part (8) and the adjacent forming aids (7a) external in the unerected condition.

15. A packaging unit as claimed in any one or more of claims 1 to 14, characterized in that the packaging unit (1) consists of materials sterilizable by thermal treatment.

## Revendications

1. Unité d'emballage, pour des milieux de remplissage, en particulier pâteux ou liquides, avec un sachet intérieur, fermé de façon étanche aux liquides jusqu'à une ouverture de remplissage, qui reçoit le produit de remplissage et est entouré d'une partie d'appui pourvue d'aides à la déformation, par exemple de lignes de pliage ou de pliures, et se trouve de ce fait susceptible d'être déployée en forme, la partie d'appui présentant, à l'état non déployé de l'unité d'emballage, deux couches de matériau superposées et six aides à la déformation, disposées à peu près parallèlement entre elles, dont les deux aides à la déformation extérieures sont pliées lorsqu'on est à l'état non déployé et relient les couches de matériaux superposées, tandis que les deux aides à la déformation, disposées entre les aides à la déformation extérieures, de chaque couche de matériau délimitent des parties latérales dont chacune est reliée sur ses deux autres bords à un volet de couvercle ou de fond, faisant saillie vers l'extérieur lorsqu'on est à l'état non déployé, l'unité d'emballage présentant une obturation pour obturer l'ouverture de remplissage, caractérisée en ce que la partie d'appui (3) et le sachet intérieur (2) sont enveloppés, jusqu'à l'ouverture de remplissage (5), d'un sachet extérieur (4), étanche aux liquides ainsi que disposé séparément, jusqu'à l'ouverture de remplissage (5), en ce que le sachet extérieur (4), à l'état non déployé, fait saillie sur les deux bordures (14), qui délimitent les volets de couvercle ou de fond (9,10), des parties latérales (8), chaque fois d'à peu près la moitié de la distance existant entre elles lorsqu'on est à l'état déployé et en ce que, tant à l'état déployé qu'à l'état non déployé, le sachet extérieur (4) appuie étroitement sur la partie d'appui (3).

2. Unité d'emballage selon la revendication 1, caractérisée en ce que la partie d'appui (3) se compose d'un matériau rigide, de préférence en carton ondulé ou en carton.

3. Unité d'emballage selon la revendication 1 ou 2, caractérisée en ce que la partie d'appui (3) est composée d'un flan de matériau d'un seul tenant et a la forme d'un polygone fermé.

4. Unité d'emballage selon une ou plusieurs des revendications 1 à 3, caractérisée en ce que l'unité d'emballage (1) est regroupée à peu près à plat lorsqu'on est à l'état non déployé et sa section transversale présente la forme d'un quadrilatère à peu près rectangulaire lorsqu'on est à l'état déployé.

5. Unité d'emballage selon une ou plusieurs des revendications 1 à 4, caractérisée en ce que l'unité d'emballage (1) présente un fil à déchirer ou des bandes de séparation analogues, pour ouvrir par déchirement le sachet extérieur (4), après utilisation de l'unité d'emballage (1).

6. Unité d'emballage selon une ou plusieurs des revendications 1 à 5, caractérisée en ce qu'une tubulure de remplissage (18) est prévue à titre d'ouverture de remplissage (5).

7. Unité d'emballage selon la revendication 6, caractérisée en ce que la tubulure de remplissage (18) traverse une ouverture de la partie d'appui (3) et deux brides de fixation (20,21) permettant de procéder séparément à un collage, soudage ou liaison analogue, de la tubulure de remplissage (18) aux sachets extérieur et intérieur (4,2), et en ce que les brides de fixation (20,21) présentent au moins par zones une plus grande circonférence que l'ouverture (23) disposée entre les brides de fixation, de la partie d'appui (3).

8. Unité d'emballage selon la revendication 6 ou 7, caractérisée en ce que la tubulure de remplissage présente un tube de tubulure (19) ainsi qu'une bague de tubulure (20), en ce que le tube de tubulure (19) présente, sur l'une de ses deux zones d'extrémité, la bride de fixation (21) servant à la liaison avec le sachet intérieur (2), la bague de tubulure (20) étant prévue comme bride de fixation pour le sachet extérieur (4), et en ce que la bague de tubulure (20) est enfichable de façon étanche aux liquides sur le tube de tubulure (19) et susceptible d'être reliée ou encliquetée sur le tube de tubulure (19).

9. Unité d'emballage selon la revendication 7 ou 8, caractérisée en ce que les sachets intérieur et extérieur (2,4) sont reliés aux surfaces de bride, tournées vers l'extérieur, à l'encontre du sens de remplissage (flèche 1), des brides de fixation (20,21).

10. Unité d'emballage selon une ou plusieurs des revendications 1 à 9, caractérisée en ce qu'à l'état déployé, l'unité d'emballage est fixable au moyen d'au moins un ruban adhésif (16).

11. Unité d'emballage selon une ou plusieurs des revendications 1 à 10, caractérisée en ce que deux zones d'angle opposées du sachet extérieur (4) sont susceptibles d'être reliées à l'aide d'un ruban adhésif (16), pour former une poignée support.

12. Unité d'emballage selon la revendication 11, caractérisée en ce que les deux zones d'angle, reliées en formant une poignée support, du sachet extérieur (4) sont renforcées par un insert de matériau de la partie d'appui (3).

13. Unité d'emballage selon la revendication 11 ou 12, caractérisée en ce que les deux zones d'angle, reliées en formant une poignée support, du sachet extérieur (4) sont chacune renforcées par une pièce d'angle (12), en ce que chacune de ces pièces d'angle (12) est reliée à deux bandes latérales (11), voisines, disposées entre les aides à la déformation (7a) des parties latérales (8), en ce que les pièces d'angle (12) sont pliables chaque fois à peu près au milieu, par l'intermédiaire d'une aide à la déformation (13) qui s'étend coaxialement à l'aide à la déformation (7a), qui relie les deux couches de matériaux, et est située à l'extérieur lorsque la partie d'appui est à l'état non-déployé, et en ce que le contour extérieur de chaque pièce d'angle (12) est délimité par un triangle rectangle, dont la forme est adaptée à la zone d'angle correspondante du sachet extérieur (4), dont l'hypoténuse est limitrophe aux bandes latérales (11) voisines de la pièce d'angle (12).

14. Unité d'emballage selon une ou plusieurs des revendications 1 à 13, caractérisée en ce que chaque volet de fond ou de couvercle (10,9) présente à peu près la largeur (b) de la partie latérale (8) limitrophe et sa hauteur (h) correspond à peu près à la distance entre l'aide à la déformation (7b), qui délimite la partie latérale (8), et l'aide à la déformation (7a) voisine, située à l'extérieur à l'état non-déployé.

15. Unité d'emballage selon une ou plusieurs des revendications 1 à 14, caractérisée en ce que l'unité d'emballage (1) se compose de matériaux susceptibles d'être stérilisés par traitement thermique.
